# EUROPÄISCHE PATENTSCHRIFT

(11) **EP 1 881 173 B1**
(45) Veröffentlichungstag und Bekanntmachung des Hinweises auf die Patenterteilung: **06.05.2009**
(21) Anmeldenummer: 07109431.2
(22) Anmeldetag: 01.06.2007
(51) Int. Cl.: F02B 33/44

(54) **Multidiffusor für eine Hubkolbenbrennkraftmaschine, sowie Hubkolbenbrennkraftmaschine**
Diffusor for internal combustion engine and engine with such a diffusor
Diffuseur pour un moteur à combustion interne et moteur à combustion interne avec diffuseur

(30) Priorität: 19.07.2006 EP 06117509
(43) Veröffentlichungstag der Anmeldung: 23.01.2008
(73) Patentinhaber: Wärtsilä Schweiz AG, 8401 Winterthur (CH)
(72) Erfinder: Schulz, Dr., Reiner, 8408, Winterthur (CH)
(74) Vertreter: Sulzer Management AG

(56) Entgegenhaltungen:
- DE-A1- 3 216 433
- DE-A1- 19 858 771
- GB-A- 1 182 316
- US-A- 3 996 748
- US-A- 4 693 084

## Beschreibung

Die Erfindung betrifft einen Multidiffusor für eine Hubkolbenbrennkraftmaschine, insbesondere für einen Zweitakt Grossdieselmotor, sowie eine Hubkolbenbrennkraftmaschine mit einem erfindungsgemässen Multidiffusor gemäss dem Oberbegriff der unabhängigen Ansprüche.

Zur Leistungssteigerung von Hubkolbenbrennkraftmaschinen, wie zum Beispiel von Grossdieselmotoren für Schiffe oder stationäre Anlagen zur Erzeugung elektrischer Energie, wird nach einem Verbrennungstakt die Frischluft mittels einer Aufladegruppe, die in der Regel als Abgasturbolader ausgelegt ist, unter erhöhtem Druck in den Brennraum eines Zylinders eingebracht. Dabei kann ein Teil der thermischen Energie der Abgase ausgenutzt werden, die den Brennraum des Zylinders nach dem Verbrennungstakt verlassen. Dazu werden die heissen Abgase durch Öffnen eines Auslassventils aus dem Brennraum des Zylinders der Aufladegruppe zugeführt. Die Aufladegruppe besteht im wesentlichen aus einer Turbine, die durch die unter Druck in die Aufladegruppe eintretenden heissen Abgase angetrieben wird. Die Turbine treibt ihrerseits ein Laufrad an, wodurch Frischluft angesaugt und verdichtet wird. Der Turbine mit Laufrad als Verdichter, eine Anordnung, die häufig auch einfach als Turbolader bezeichnet wird und insbesondere, aber nicht nur, im Fall von Zweitakt Grossdieselmotoren als Radialverdichter ausgelegt ist, ist ein sogenannter Diffusor, ein Ladeluftkühler mit Wasserabscheider und ein Einlassreceiver nachgeschaltet, von wo aus die komprimierte Frischluft, auch als Ladeluft oder Spülluft bezeichnet, schliesslich in die einzelnen Brennräume der Zylinder des Grossdieselmotors eingespeist wird. Durch den Einsatz einer solchen Aufladegruppe kann somit die Frischluftzufuhr erhöht und die Effizienz des Verbrennungsvorgangs im Brennraum des Zylinders gesteigert werden.

Im Fall von Grossdieselmotoren erfolgt, je nach Typ, die Einspeisung der Luft an unterschiedlichen Stellen am Zylinder. So wird beispielsweise bei längsgespülten Zweitakt-Motoren die Luft über Spülschlitze, die in der Lauffläche im unteren Bereich des Zylinders angeordnet sind, in den Brennraum des Zylinders eingebracht. Bei Viertakt-Motoren wird die Ladeluft in der Regel über ein oder mehrere Einlassventile, die im Zylinderdeckel angeordnet sind, in den Brennraum des Zylinders eingebracht. Dabei sind durchaus auch Zweitakt-Motoren bekannt, die an Stelle von Spülschlitzen im unteren Bereich des Zylinders mit Einlassventilen im Zylinderdeckel ausgerüstet sind.

Eine zentrale Bedeutung für die Frischluftversorgung der Zylinder kommt dabei dem oben bereits erwähnten Diffusor zu. Wie dem Fachmann wohlbekannt ist, handelt es sich bei einem Diffusor im wesentlichen um eine trichterförmige Erweiterung eines Strömungskanals. Er dient im allgemeinen zur Verzögerung, das heisst zur Verminderung der Strömungsgeschwindigkeit der Strömung, so dass gemäss dem bekannten Gesetz von Bernoulli eine Drucksteigerung erreicht wird. Um bei der Unterschallströmung, wie sie gewöhnlich in Diffusoren von Hubkolbenbrennkraftmaschinen im Betriebszustand auftreten, eine Ablösung der Strömung im Diffusor von der Diffusorinnenwand und die Bildung von Wirbeln, was eine Verminderung des Wirkungsgrades zur Folge hat, zu vermeiden, sollte der doppelte Öffnungwinkel von 2θ des Diffusors ca. 16° bevorzugt 8° nicht überschreiten. Das heisst, der Öffnungswinkel, den eine Diffusorwand mit einer Längsachse des Diffusors bildet, sollte möglichst kleiner als ca. 8°, bevorzugt kleiner als 4° sein. Dabei ist es bekannt, Unterschalldiffusoren insbesondere beim Einsatz von Zentrifugallüftern, Kreiselpumpen, Strahlpumpen, Radialverdichtern usw. nachzuschalten, wo es notwendig ist, Energie durch wirkungsvolle Umwandlung von kinetischer Energie in Druck zurückzugewinnen.

Die oben erwähnte Begrenzung des Öffnungswinkels hat einige erhebliche Nachteile. So kann in Richtung der Längsachse des Diffusors eine bestimmte Baugrösse nicht unterschritten werden, wenn ein vorgegebener Wirkungsgrad erzielt werden soll. Das heisst, der Diffusor muss je nach Anwendung und zu erzielendem Wirkungsgrad eine gewisse Mindestlänge haben, was natürlich sehr nachteilig bei beengten Raumverhältnissen ist, z.B. wenn bei einem Zweitakt Grossdieselmotor zwischen Turbolader und Ladeluftkühler, die durch den Diffusor verbunden werden, nicht genügend Raum zur Verfügung steht.

Das heisst andererseits, wenn eine bestimmte Baulänge des Diffusors aufgrund geometrischer Randbedingungen nicht überschritten werden darf, ist die Umwandlung von kinetischer Energie der einströmenden Frischluft in Druckenergie nur in begrenztem Masse möglich, was zu einer Reduktion des Wirkungsgrades des Diffusors führt.

In ganz bestimmten Fällen können diese Problem durch den Einsatz von sogenannten Multidiffusoren gelöst werden. Unter einem Multidiffusor versteht der Fachmann die konzentrische Ineinanderschachtelung mehrerer Diffusoren, die so den Multidiffusor bilden. Das heisst es werden zwei oder mehrere Hohlkörper, die zum Beispiel in Form von unterschiedlich grossen Kegeln mit gleichen oder verschiedenen Öffnungswinkeln bestehen, konzentrisch ineinander geschachtelt. Dadurch, dass z.B. die Frischluft dann in mehreren konzentrischen kegelförmigen Kammern vom Eingang des Diffusors zum Ausgang des Diffusors geführt wird, kann der äussere Mantel des Multidiffusors einen deutlich grösseren Öffnungwinkel als 2θ = 16° aufweisen, ohne dass die Strömung an den Oberflächen der ineinander gestellten Kegeln des Multidiffusors abreisst. Dadurch kann trotz verkürzter Baulänge des Multidiffusors im Vergleich zu einem gewöhnlichen Diffusor, in bestimmten Fällen immer noch ein ausreichender Wirkungsgrad, oder sogar ein im Vergleich zu einem gewöhnlichen Diffusor verbesserter Wirkungsgrad erzielt werden.

In der DE 197 10 408 A1 wird ein Ausführungsbeispiel eines solchen Multidiffusors zum Einsatz in einer Hubkolbenbrennkraftmaschine diskutiert.

Es hat sich jedoch gezeigt, dass die bekannten Multidiffusoren sich in der Praxis zum Einsatz in Hubkolbenbrennkraftmaschinen, insbesondere bei solchen, bei den die Aufladegruppe, also der Turbolader als Radialverdichter ausgeführt ist, nur schlecht geeignet sind, weil es auch in den Multidiffusoren zu Ablösungen der Strömung mit den einhergehenden schädlichen Wirkungen der dadurch entstehenden Verwirbelungen kommt, wodurch der Wirkungsgrad wiederum deutlich reduziert wird, so dass sich der Einsatz der bekannten Multidiffusoren in Hubkolbenbrennkraftmaschinen, insbesondere in Zweitakt Grossdieselmotoren letztlich nicht lohnt und deshalb auch z.B. in den Grossdielmotoren der Firma Wärtsilä bisher nicht zum Einsatz kommen.

Andererseits besteht vor allem aus Kostengründen, sowie aus baulichen geometrischen Gründen das dringende Bedürfnis, die Baulänge der Diffusoren in Hubkolbenbrennkraftmaschinen, insbesondere in Zweitakt Grossdieselmotoren zu verkleinern und / oder gleichzeitig den Wirkungsgrad im Vergleich zu den herkömmlich verwendeten Diffusoren zu erhöhen.

Die Aufgabe der Erfindung ist es daher, einen verbesserten Diffusor für eine Hubkolbenbrennkraftmaschine, insbesondere Zweitakt Grossdieselmotor vorzuschlagen, der im Vergleich zu den bekannten Diffusoren eine deutlich verringerte Baulänge aufweist, bevorzugt dabei zusätzlich einen höheren Wirkungsgrad hat, als die bisher im Stand der Technik verwendeten Diffusoren oder bei gleicher Baulänge wie die bekannten Diffusoren einen deutlich verbesserten Wirkungsgrad hat. Eine weitere Aufgabe der Erfindung ist es, eine Hubkolbenbrennkraftmaschine, insbesondere Zweitakt Grossdieselmotor mit einem verbesserten Diffusor in Vorschlag zu bringen.

Die diese Aufgaben lösenden Gegenstände der Erfindung sind durch die Merkmale der unabhängigen Ansprüche gekennzeichnet.

Die abhängigen Ansprüche beziehen sich auf besonders vorteilhafte Ausführungsformen der Erfindung.

Die Erfindung betrifft somit einen Multidiffusor für eine Hubkolbenbrennkraftmaschine, insbesondere Zweitakt Grossdieselmotor, wobei der Multidiffusor ein sich von einem Diffusoreingang zu einem Diffusorausgang entlang einer Längsachse erweiterndes Diffusorgehäuse mit einem im Inneren des Diffusorgehäuses angeordneten Diffusoreinsatz umfasst. Der Diffusoreingang ist mit einem Ausgang eines Abgasturboladers und der Diffusorausgang mit einem Ladeluftkühler der Hubkolbenbrennkraftmaschine verbindbar, so dass im Betriebszustand der Hubkolbenbrennkraftmaschine aus dem Abgasturbolader Frischluft über den Multidiffusor in den Ladeluftkühler einbringbar ist. Erfindungsgemäss ist der Multidiffusor in Bezug auf die Längsachse asymmetrisch ausgestaltet.

Es hat sich nämlich herausgestellt, dass das Profil der Geschwindigkeitsverteilung der aus dem Turbolader ausströmenden Frischluft über den Querschnitt des Ausgangs des Abgasturboladers und damit selbstverständlich auch über den Querschnitt des Diffusoreingangs in keiner weise eine hochsymmetrische blockartige Struktur hat. Das heisst, die Geschwindigkeitsvektoren der aus dem Abgasturbolader ausströmenden Frischluft sind keineswegs konstant über der Querschnittsfläche des Ausgangs des Abgasturboladers, sondern das Geschwindigkeitsprofil der Geschwindigkeitsvektoren der austretenden Frischluft weisen aufgrund des Aufbaus des Abgasturboladers eine charakteristische Asymmetrie auf.

Ist der Abgasturbolader ladeseitig z.B. als Radialverdichter ausgestaltet, dessen prinzipieller Aufbau und Funktionsweise dem Fachmann seit langem wohl bekannt ist, so hat sich herausgestellt, dass am Ausgang des Verdichters des Abgasturbolader, beispielweise im Bereich eines inneren Radius am inneren Rand der Querschnittsfläche des Ausgangs des Abgasturboladers, die Geschwindigkeit und / oder Richtung des ausströmenden Gases deutlich anders ist, als am äusseren Rand des Ausgangs. Betrachtet über die gesamte Querschnittsfläche am Ausgang des Abgasturboladers ergibt sich somit ein nicht rotationssymmetrisches Geschwindigkeitsprofil der in den Diffusor einströmenden Frischluft, also ein asymmetrisches Geschwindigkeitsprofil, das durch den Aufbau des Radialverdichters vorgegeben oder zumindest mitbestimmt ist.

Das ist der Grund warum herkömmliche symmetrisch aufgebaute Multidiffusoren, wie sie z.B. in der DE 197 10 408 A1 beschrieben sind, nicht das erwünschte Mass an Verbesserungen in Bezug auf Wirkungsgrad und Verkürzung der Baulänge des Multidiffusors zeigen. Da nämlich die Symmetrie des Geschwindigkeitsprofil der aus dem Abgasturbolader in den symmetrischen Multidiffusor einströmenden Luft nicht mit der hohen Symmetrie des bekannten Multidiffusors kompatibel ist, kommt es zumindest in bestimmten Bereichen des Multidiffusors zum Abreissen der strömenden Frischluft, damit zu Verwirbelungen und einer signifikanten Verschlechterung des Wirkungsgrades.

Diese Asymmetrie im Geschwindigkeitsprofil der in den Diffusor eintretenden Frischluft wird durch den Multidiffusor der vorliegenden Erfindung dadurch berücksichtigt, dass der erfindungsgemässe Multidiffusor in Bezug auf seine Längsachse asymmetrisch ausgestaltet ist. Dabei wird im konkreten Fall der Aufbau des erfindungsgemässen Multidiffusors auf das Geschwindigkeitsprofil angepasst, das der Abgasturbolader an seinem Ausgang und damit am Diffusoreingang liefert.

Dadurch wird verhindert, dass beim erfindungsgemässen Multidiffusor die Strömung in bestimmten Flächenbereichen innerhalb des Multidiffusors abreisst und der Wirkungsgrad verschlechtert wird.

In einem erfindungsgemässen Multidiffusor ist mindestens ein erster Diffusoreinsatz als ein sich in Richtung zum Diffusorausgang erweiternder hohler Körper, insbesondere in Form eines geraden oder nicht geraden Kegels ausgestaltet. Dieser ist asymmetrisch in Bezug auf die Längsachse des Diffusorgehäuses im Diffusorgehäuse ausgebildet. Das kann unter anderem dadurch geschehen, dass der Diffusoreinsatz selbst kein kreissymetrischer Konus ist und / oder eine Längsachse des Diffusoreinsatz nicht parallel zu der Längsachse des Diffusorgehäuses verläuft und / oder nicht mit dieser identisch ist. Es ist natürlich auch möglich, dass das Diffusorgehäuse selbst nicht symmetrisch ausgebildet ist. Der Fachmann versteht dabei ohne weiteres wie er diese und weitere Möglichkeiten zur Herstellung der Asymmetrie eines erfindungsgemässen Multidiffusors, auch wenn mehr als ein Diffusoreinsatz vorhanden ist, geeignet nutzt und / oder kombiniert um den Aufbau des Mutltidiffusors an das Geschwindigkeitsprofil der einströmenden Frischluft anzupassen.

Dabei kann zusätzlich zum ersten Diffusoreinsatz auch ein als zweiter Diffusoreinsatz bezeichneter Diffusoreinsatz vorgesehen sein, der als ein sich in Richtung zum Diffusorausgang erweiternder kompakter Körper, insbesondere in Form eines geraden oder nicht geraden kompakten Kegels ausgestaltet ist. Die Frischluft kann damit nicht durch den zweiten Diffusoreinsatz hindurchströmen, sondern strömt nur an dessen Aussenfläche vorbei. Es versteht sich, dass bei einem erfindungsgemässen Multidiffusor im Diffusorgehäuse z.B. nur ein erster Diffusoreinsatz und kein weiterer Diffusoreinsatz vorgesehen sein kann oder der erste Diffusoreinsatz mit weiteren Diffusoreinsätzen kombiniert werden kann.

Dabei kann in einem speziellen Ausführungsbeispiel die Symmetrieanpassung des Multidiffusors an das Geschwindigkeitsprofil der eintretenden Frischluft auch durch den Einbau eines dritten Diffusoreinsatzes erreicht werden, der in Form eines Leitblechs ausgebildet ist, der also kein kompakter oder Eingansseitig und Ausgangsseitig offener Kegel ist.

Es versteht sich, dass alle Ausführungsformen möglicher Diffusoreinsätze, wie sie im Rahmen der vorliegenden Anmeldung beschrieben bzw. nahegelegt sind, entweder allein oder in allen geeigneten Kombinationen in einem erfindungsgemässen Multidiffusor vorgesehen sein können.

In einem für die Praxis besonders wichtigen Ausführungsbeispiel ist ein Gehäusequerschnitt des Diffusorgehäuses und / oder ein Einsatzquerschnitt des Diffusoreinsatzes, als eine sich in Richtung Diffusorausgang vergrössernde Querschnittsfläche ausgebildet.

Der Gehäusequerschnitt und / oder der Einsatzquerschnitt, können dabei z.B. kreisförmig und / oder ellipsenförmig und / oder in Form eines regelmässigen oder unregelmässigen Vielecks, insbesondere in Form eines Dreiecks oder eines Vierecks oder eines Fünfecks ausgebildet sein.

Bevorzugt erstreckt sich das Diffusorgehäuse und / oder der Diffusoreinsatz unter einem konstanten Öffnungswinkel und / oder einem sich stetig ändernden Öffnungswinkel und / oder unter einem sich unstetig ändernden Öffnungswinkel in Bezug auf die Längsachse des Multidiffusors.

Dabei kann der konstante Öffnungswinkel und / oder der sich stetig ändernde Öffnungswinkel und / oder der sich unstetig ändernde Öffnungswinkel eine Funktion eines sich senkrecht zur Längsachse gemessenen Polarwinkels sein.

Erfindungsgemäß ist, wie bereits erwähnt, mindestens ein Diffusoreinsatz und / oder das Diffusorgehäuse in Bezug auf die Längsachse des Diffusorgehäuses asymmetrisch angeordnet.

Zur weiteren Beeinflussung der Richtung der Strömung der Frischluft im Multidifusor kann das Diffusorgehäuse und / oder der Diffusoreinsatz ein Leitelement, im speziellen ein spiralartiges Leitelement, insbesondere eine Anordnung mit einer Leitschaufel umfassen, wobei das Leitelement bevorzugt derart angeordnet und ausgestaltet ist, dass eine Umfangsströmung der im Betriebszustand aus dem Abgasturbolader austretenden Frischluft umlenkbar ist, insbesondere in eine Axialströmung umlenkbar ist.

Bei einem besonders einfachen Ausführungsbeispiel eines erfindungsgemässen Multidiffusors ist genau ein Diffusoreinsatz vorgesehen.

Die notwendige Symmetrieanpassung kann dabei auch dadurch bewerkstelligt werden, dass sich der Multidiffusor vom Diffusoreingang zum Diffusorausgang als gekrümmter Multidiffusor entlang einer gekrümmten Längsachse erstreckt.

Es versteht sich dabei, dass die in dieser Anmeldung beschriebenen Ausführungsbeispiele nur exemplarisch zu verstehen sind und insbesondere auch sämtliche geeigneten Kombinationen, die nicht im Detail beschrieben sind, von der Erfindung erfasst sind.

Darüber hinaus betrifft die Erfindung eine Hubkolbenbrennkraftmaschine, insbesondere Zweitakt Grossdieselmotor mit einem Multidiffusor wie oben bzw. im Folgenden anhand der Zeichnung beschrieben.

Die Erfindung wird im Folgenden an Hand der schematischen Zeichnung näher erläutert. Es zeigen:
- Fig. 1: Schematisch den prinzipiellen Aufbau eines Abgasturbolader Systems;
- Fig. 2: ein Radialverdichter als Abgasturbolader mit Geschwindigkeitsprofil der austretenden Frischluft;
- Fig. 3: ein erstes Ausführungsbeispiel eines erfindungsgemässen Multidiffusors mit hohlkegelförmigem Diffusoreinsatz;
- Fig. 4: ein Beispiel eines nicht-erfindungsgemässen Multidiffusors gemäss Fig. 3 mit einem kompakten Diffusoreinsatz;
- Fig. 5: ein Querschnitt durch einen Multidiffusor mit zwei asymmetrisch angeordneten Diffusoreinsätzen;
- Fig. 6: ein Querschnitt durch einen Multidiffusor mit zwei asymmetrisch ausgebildeten Diffusoreinsätzen;
- Fig. 7: ein Längsschnitt durch einen Multidiffusor mit sich stetig veränderndem Öffnungswinkel des Diffusorgehäuses;
- Fig. 8: eine perspektivische Darstellung des Diffusorgehäuses der Fig. 7 mit veränderlichem Öffnungswinkel in Umfangsrichtung;
- Fig. 9: ein erfindungsgemässer Multidiffusor mit gekrümmter Längsachse;
- Fig. 10: ein erstes Ausführungsbeispiel eines nicht-erfindungsgemässen Multidiffusors mit Leitblechen;
- Fig. 11: ein zweites Ausführungsbeispiel eines nicht-erfindungsgemässen Multidiffusors mit Leitblechen;
- Fig. 12: ein Querschnitt eines nicht-erfindungsgemässen Mutidiffusors mit spiralförmigem Leitelement;
- Fig. 13: eine perspektivische Darstellung eines anderen nicht-erfindungsgemässen Ausführungsbeispiels mit Leitbelementen.

Fig. 1 zeigt in einer schematischen Darstellung zur Erläuterung des Zusammenwirkens der unterschiedlichen Komponenten den prinzipiellen Aufbau eines Abgasturbolader Systems eines Grossdieselmotors, der als Zweitakt-Grossdieselmotor mit Längsspülung ausgebildet und mit einem erfindungsgemässen Multidiffusor ausgestattet ist, der im folgenden gesamthaft mit dem Bezugszeichen 1 bezeichnet wird.

Der Grossdieselmotor umfasst üblicherweise mehrere Zylinder 1000 mit einem in einem Zylinderdeckel angeordneten Auslassventil 1001, in welchem Zylinder 1000 ein Kolben 1002 zwischen einem unteren Totpunkt UT und einem oberen Totpunkt OT entlang einer Lauffläche hin- und herbewegbar angeordnet ist. Der Zylinder 1000 mit Zylinderdeckel und der Kolben 1002 begrenzen in bekannter Weise einen Brennraum des Zylinders 1000. Im unteren Bereich des Zylinders 1000 sind mehrere Spülluftöffnungen 1003 vorgesehen, die als Spülschlitze 1003 ausgeführt sind. Je nach Stellung des Kolbens 1002 werden die Spülschlitze 1003 von diesem überdeckt oder freigegeben. Durch die Spülluftöffnungen 1003 kann die als Spülluft 9 bezeichnete Frischluft 9 in den Brennraum des Zylinders 1000 einströmen.

Durch das im Zylinderdeckel angeordnete Auslassventil 1001 strömen die bei der Verbrennung entstandenen Abgase 1004 durch eine Abgasleitung 1005, die sich an das Auslassventil 1001 anschliesst, in einen Abgasturbolader 7.

Der Abgasturbolader 7 umfasst als wesentliche Komponenten in an sich bekannter Weise einen Verdichter 71 mit Verdichterlaufrad 711 zum Verdichten von Luft 9, sowie eine Turbine 72 mit einem Turbinenlaufrad 721 zum Antreiben des Verdichterlaufrads 711, das durch eine Welle in bekannter Weise wirkfest mit dem Turbinenlaufrad 721 verbunden ist. Die Turbine 72 und der Verdichter 71 sind in einem Gehäuse angeordnet und bilden einen Abgasturbolader 7, der im vorliegenden Fall Verdichterseitig als Radialverdichter 72 ausgebildet ist. Die Turbine 72 wird in bekannter Weise durch die einströmenden heissen Abgase 1004 aus dem Brennraum des Zylinders 1000 angetrieben.

Zum Beschicken des Brennraums des Zylinders 1000 mit Spülluft 9 wird durch das Verdichterlaufrad 711 über einen Ansaugstutzen Frischluft 9 angesaugt und im Abgasturbolader 7 komprimiert. Aus dem Abgasturbolader 7 gelangt die komprimierte Frischluft 9 durch einen nachgeschalteten erfindungsgemässen Multidiffusor 1 und einen Ladeluftkühler 8 über eine Druckleitung in einen Einlassreceiver 1006, von dem aus die komprimierte Frischluft 9 schliesslich als Spülluft 9 durch die Spülschlitze 1003 unter erhöhtem Druck in den Brennraum des Zylinders 1000 gelangt.

In Fig. 2 ist der als Radialverdichter aufgebaute Abgasturbolader 7 etwas detaillierter dargestellt. Radialverdichter sind an sich bekannt. Es handelt sich dabei um Verdichter mit einer Laufradströmung, die zur Arbeitsübertragung ausser der Umfangskomponente eine radiale Geschwindigkeitskomponente haben.

Die Luft wird somit durch ein Laufrad im Radialverdichter verdichtet und mit einer bestimmten Geschwindigkeit V über den Ausgang 6 des Abgasturboladers 7 über den Diffusoreingang 2 in den Diffusor 1 befördert.

Dabei ist, über eine bestimmte Querschnittskoordinate X über den Einsatzquerschnitt 500 des Ausgangs 6 des Abgasturboladers 7, und damit über die Querschnittskoordinate X über den Gehäusequerschnitt 400 betrachtet, die Geschwindigkeit V der austretenden Frischluft 9 abhängig von der Querschnittskoordinate X und somit über den Querschnittsfläche 400, 500 nicht konstant. Das heisst, die Geschwindigkeiten V der in den Multidiffusor 1 aus dem Abgasturbolader 7 an einer bestimmten Koordinate X eintretenden Frischluft 9 gehorcht einem Geschwindigkeitsprofil P, das eine Funktion von mindestens einer Koordinate X der Querschnittsfläche 400, 500 ist.

Diese Asymmetrie im Geschwindigkeitsprofil P der aus dem Abgasturbolader 7 austretenden Frischluft 9 wird durch den asymmetrischen Aufbau des erfindungsgemässen Multidiffusors 1 berücksichtigt, wie z.B. in Fig. 3 schematisch dargestellt ist. Im Beispiel der Fig. 3 wird Frischluft 9 aus dem Abgasturbolader 7 über den Diffusoreingang 2 in einen erfindungsgemässen Multidiffusor 1 eingebracht. Im Multidiffusor 1 wird die Geschwindigkeit der einströmenden Frischluft 9 in an sich bekannter Weise herabgesetzt, wodurch gemäss dem Benoullischen Gesetz eine Druckerhöhung der Frischluft 9 erreicht wird, die somit unter erhöhtem Druck in den Ladeluftkühler 8 eintritt. Der erfindungsgemässe Multidiffusor 1 der Fig. 3 umfasst dabei genau einen Diffusoreinsatz 5, 51 in Form eines sich in Richtung zum Diffusorausgang 3 erweiterenden, nicht geraden Kegels 51. Das Diffusorgehäuse 4 ist, ebenso wie der Diffusoreinsatz 51, im vorliegenden Beispiel asymmetrisch in Bezug auf die Längsachse L des Multidiffusors 1 ausgestaltet, wodurch die asymmetrische Form des Geschwindigkeitsprofil P der Geschwindigkeitsverteilung der einströmenden Frischluft 9 optimal berücksichtigt wird, so dass im erfindungsgemässen Multidiffusor 1 ein hoher Wirkungsgrad erreichbar ist, weil die Strömung der Frischluft 9 im Multidiffusor 1 nicht abreisst, obwohl der Multidiffusor 1 der Fig. 3 einen grossen Öffnungswinkel aufweist und eine vergleichsweise kurze Baulänge hat.

In Fig. 4 ist ein Beispiel eines nicht-erfindungsgemässen Multidiffusors gemäss Fig. 3 mit einem kompakten Diffusoreinsatz 5, 52 dargestellt. Die in Fig. 4 dargestellte Anordnung entspricht im wesentlichen der bereits eingehend beschriebenen Anordnung der Fig. 3, wobei in Fig. 4 der Diffusoreinsatz 5, 52 jedoch kein sich erweiterender hohler Körper 51 in Form eines nicht geraden Kegels 51, wie in Fig. 3 beschrieben, ist, sondern ein sich in Richtung zum Diffusorausgang 3 erweiternder kompakter Körper 52, der in Form eines nicht geraden kompakten Kegels 52 ausgestaltet ist, so dass die Frischluft 9 nur aussen um den kompakten Kegel 52 herumströmen kann und nicht durch den kompakten Kegel 52 hindurch.

Ob ein nicht-erfindungsgemässer kompakter Diffusoreinsatz 52 oder ein nicht-erfindungsgemässer hohler Diffusoreinsatz 51 verwendet wird, hängt unter anderem von der speziellen Gestalt des Geschwindigkeitsprofils P der Geschwindigkeitsverteilung der in den Multidiffusor 1 einströmenden Frischluft 9 ab und / oder ist durch weitere Randbedingungen, wie die spezielle Ausgestaltung des Abgasturboladers 7 und / oder des Ladeluftkühlers 8 und / oder durch andere Randbedingungen, wie zum Beispiel die Anforderungen, die an Grösse und Form des Multidiffors 1 selbst zu stellen sind, bestimmt.

Die Darstellung der Fig. 5 zeigt einen Querschnitt durch einen Multidiffusor 1 mit zwei asymmetrisch angeordneten Diffusoreinsätzen 5. Das Diffusorgehäuse 4 des Multidiffusors 1 ist selbst in Form einer Ellipse asymmetrisch in Bezug auf die Längsachse L des Multidiffusors 1 ausgebildet. Zusätzlich sind die beiden Diffusoreinsätze 5, 51, die im Ausführungsbeispiel der Fig. 5 als sich in Richtung zum Diffusorausgang 3, der in Fig. 5 nicht explizit dargestellt ist, erweiternde hohle gerade Kegel 5,51 ausgebildet sind, asymmetrisch in Bezug auf die Längsachse L des Mutidiffusors 1 im Diffusorgehäuse 4 angeordnet.

In Fig. 6 ist ein Querschnitt durch ein weiteres Ausführungsbeispiel eines Multidiffusors 1 mit zwei asymmetrisch ausgebildeten Diffusoreinsätzen 5 gezeigt. Im Beispiel der Fig. 6, ist analog zu dem Beispiel der Fig. 5, das Diffusorgehäuse 4 in Form einer Ellipse ausgebildet, wobei die beiden Diffusoreinsätze 5 als hohle elliptische Diffusoreinsätze 51 ausgebildet sind. Das heisst, die Asymmetrie des Multidiffusors 1 in Bezug auf die Längsachse L wird durch die asymmetrische Formgebung von Diffusorgehäuse 4 und Diffusoreinsätzen 5, 51 hergestellt.

In einem bevorzugten Ausführungsbeispiel kann dabei auch eine Wand des Diffusoreinsatzes 5 perforiert sein, das heisst mit Bohrungen oder Öffnungen versehen sein, so dass die Strömung im Multidiffusor 1 in geeigneter Weise, je nach Geometrie und / oder Geschwindigkeitsprofil P der einströmenden Frischluft 9, vorteilhaft beeinflussbar ist.

In Fig. 7 ist ein Längsschnitt durch einen Multidiffusor 1 mit sich stetig veränderndem Öffnungswinkel α₂ des Diffusorgehäuses 4 dargestellt, wobei die Fig. 8 das Ausführungsbeispiel der Fig. 7 nochmals in perspektivischer Darstellung zeigt.

Der Multidiffusor 1 gemäss Fig. 7 und Fig. 8 hat genau einen Diffusoreinsatz 5, der als sich in Richtung zum Diffusorausgang 3 erstreckender hohler Kegel 51 ausgebildet ist. Aus Gründen der Übersichtlichkeit ist dabei in Fig. 8 nur das Diffusorgehäuse 4 dargestellt und der Diffusoreinsatz 5, 51 ist nicht sichtbar.

Die Fig. 7 zeigt deutlich, wie sich der Öffnungswickel α₂ des Diffusorgehäuses 4 in Richtung der Längsachse L stetig verändert, indem der Öffnungswinkel α₂ vom Diffusoreingang 2 zum Diffusorausgang 3 stetig kleiner wird, während der Öffnungswinkel α₁ des Diffusoreinsatzes 5, 51 entlang der Längsachse L konstant bleibt.

Zusätzlich ist der sich stetig ändernde Öffnungswinkel α₂ eine Funktion eines senkrecht zur Längsachse L gemessenen Polarwinkels ϕ, wodurch unter anderem die Asymmetrie des erfindungsgemässen Multidiffusors 1 gem. Fig. 7 bzw. Fig. 8 hergestellt ist.

In Fig. 9 ist ein weiteres Ausführungsbeispiel der vorliegenden Erfindung dargestellt, wobei der Diffusoreinsatz 5 des Multidiffusor 1 eine gekrümmte Längsachse L hat, wodurch sich die Asymmetrie im Profil P der Geschwindigkeitsverteilung der in den Multidiffusor 1 einströmenden Frischluft 9 ebenfalls vorteilhaft zur Steigerung des Wirkungsgrades des erfindungsgemässen Multidiffusors 1 berücksichtigen lässt.

Die Fig. 10 und Fig. 11 zeigen zwei Ausführungsbeispiele eines nicht-erfindungsgemässen Multidiffusors 1 mit Leitblechen 5, 53. Der Diffusoreinsatz 5, 53 der Multidiffusoren 1 gemäss Fig. 10 und Fig. 11 sind keine hohlen, sich erweiternd in Richtung zum Diffusorausgang 3 erstreckenden Körper 5, 51, sondern einzelne Leitbleche 53, die in Bezug auf die Längsachse L asymmetrisch im Diffusorgehäuse 4 des Multidiffusors 1 vorgesehen sind.

Fig. 12 zeigt einen Querschnitt eines nicht-erfindungsgemässen Mutidiffusors 1 mit spiralförmigem Leitelement 10, wobei das spiralförmige Leitelement 10 derart angeordnet und ausgestaltet ist, dass eine Umfangsströmung der im Betriebszustand aus dem Abgasturbolader 7 austretenden Frischluft 9 in eine Axialströmung umlenkbar ist.

In Fig. 13 ist schliesslich eine perspektivische Darstellung eines anderen Ausführungsbeispiels eines nicht-erfindungsgemässen Multidiffusors 1 mit Leitelementen 10, wobei die Leitelemente 10 ebenfalls die einströmende Frischluft 9 in vorteilhafter Weise umlenken, und z.B. wie in Fig. 13 schematisch angedeutet, eine in Umfangsrichtung des Multidiffusors 1 verlaufende Geschwindigkeitskomponente der einströmenden Frischluft 9 in eine axiale Komponente umgewandelt wird, so dass die aus dem Multidiffusor 1 ausströmende Frischluft 9 im wesentlichen nur noch eine axiale Geschwindigkeitskomponente hat. Bei dem nicht-erfindungsgemässen Ausführungsbeispiel der Fig. 13 dienen die Leitelemente 10 ausserdem dazu, den Diffusoreinsatz 5 im Diffusorgehäuse 4 zu befestigen bzw. den Diffusoreinsatz 5 im Diffusorgehäuse 4 zu stabilisieren, idem die Leitelemente 10 sowohl mit einer Aussenwand des Diffusoreinsatzes 5, als auch mit einer Innenwand des Diffusorgehäuses 4 verbunden, z.B. verschweisst oder verschraubt oder anders geeignet fixiert ist.

Somit steht erstmals ein Multidiffusor für Hubkolbenbrennkraftmaschinen, insbesondere für Zweitakt Grossdieselmotoren zur Verfügung, bei welchem auch bei stark asymmetrischen Geschwindigkeitsprofil der einströmenden Frischluft die Strömung im Inneren nicht abreisst und somit keine Wirbel bildet. Damit steht erstmals ein Multidiffusor zur Verfügung, mit dem deutlich grössere Öffnungswinkel erreichbar sind, was somit deutlich verkleinerte Baulängen gestattet, wobei gleichzeitig keine Abstriche am Wirkungsgrad gegenüber konventionellen Diffusoren oder den bekannten symmetrischen Mulitdiffusoren hingenommen werden müssen. Wenn die Baulänge keine entscheidende Rolle spielt kann unter Beibehaltung der Baulänge konventioneller Diffusoren oder Multidiffusoren durch den erfindungsgemässen Multidiffusor eine deutliche Erhöhung des Wirkungsgrads erzielt werden.

## Patentansprüche

1. Multidiffusor für eine Hubkolbenbrennkraftmaschine, insbesondere Zweitakt Grossdieselmotor, wobei der Multidiffusor ein sich von einem Diffusoreingang (2) zu einem Diffusorausgang (3) entlang einer Längsachse (L) erweiterndes Diffusorgehäuse (4) mit einem im Inneren des Diffusorgehäuses (4) angeordneten Diffusoreinsatz (5, 51, 52, 53) umfasst, und der Diffusoreingang (2) mit einem Ausgang (6) eines Abgasturboladers (7) und der Diffusorausgang (3) mit einem Ladeluftkühler (8) der Hubkolbenbrennkraftmaschine verbindbar ist, so dass im Betriebszustand der Hubkolbenbrennkraftmaschine aus dem Abgasturbolader (7) Frischluft (9) über den Multidiffusor in den Ladeluftkühler (8) einbringbar ist, wobei der Multidiffusor in Bezug auf die Längsachse (L) asymmetrisch ausgestaltet ist, **dadurch gekennzeichnet, dass** mindestens ein erster Diffusoreinsatz (51) als ein sich in Richtung zum Diffusorausgang (3) erweiternder hohler Körper (51), insbesondere in Form eines geraden oder nicht geraden Kegels (51) ausgestaltet ist.

2. Multidiffusor nach Anspruch 1, wobei ein zweiter Diffusoreinsatz (52) als ein sich in Richtung zum Diffusorausgang (3) erweiternder kompakter Körper (52), insbesondere in Form eines geraden oder nicht geraden kompakten Kegels (52) ausgestaltet ist.

3. Multidiffusor nach einem der vorangehenden Ansprüche, wobei ein dritter Diffusoreinsatz (53) in Form eines Leitblechs (53) ausgebildet ist.

4. Multidiffusor nach einem der vorangehenden Ansprüche, wobei ein Gehäusequerschnitt. (400) des Diffusorgehäuses (4) und / oder ein Einsatzquerschnitt (500) des Diffusoreinsatzes (5), als eine sich in Richtung Diffusorausgang (3) vergrössernde Querschnittsfläche (400, 500) ausgebildet ist.

5. Multidiffusor nach einem der vorangehenden Ansprüche, wobei der Gehäusequerschnitt (400) und / oder der Einsatzquerschnitt (500), kreisförmig und / oder ellipsenförmig und / oder in Form eines regelmässigen oder unregelmässigen Vielecks, insbesondere in Form eines Dreiecks oder eines Vierecks oder eines Fünfecks ausgebildet ist.

6. Multidiffusor nach einem der vorangehenden Ansprüche, wobei sich das Diffusorgehäuse (4) und / oder ein Diffusoreinsatz (5) unter einem konstanten Öffnungswinkel (α₁) und / oder einem sich stetig ändernden Öffnungswinkel (α₂) und / oder unter einem sich unstetig ändernden Öffnungswinkel in Bezug auf die Längsachse (L) erstreckt.

7. Multidiffusor nach einem der vorangehenden Ansprüche, wobei der konstante Öffnungswinkel (α₁) und / oder der sich stetig ändernde Öffnungswinkel (α₂) und / oder der sich unstetig ändernde Öffnungswinkel eine Funktion eines sich senkrecht zur Längsachse (L) gemessenen Polarwinkels (ϕ) ist.

8. Multidiffusor nach einem der vorangehenden Ansprüche, wobei mindestens ein Diffusoreinsatz (5) und / oder das Diffusorgehäuse (4) in Bezug auf die Längsachse (L) des Diffusorgehäuses (4) asymmetrisch angeordnet ist.

9. Multidiffusor nach einem der vorangehenden Ansprüche, wobei das Diffusorgehäuse (4) und / oder ein Diffusoreinsatz (5) ein Leitelement (10), im speziellen ein spiralartiges Leitelement (10), insbesondere eine Anordnung mit einer Leitschaufel (10) umfasst, wobei das Leitelement (10) bevorzugt derart angeordnet und ausgestaltet ist, dass eine Umfangsströmung der im Betriebszustand aus dem Abgasturbolader austretenden Frischluft (9) umlenkbar ist, insbesondere in eine Axialströmung umlenkbar ist.

10. Multidiffusor nach einem der vorangehenden Ansprüche, wobei genau ein Diffusoreinsatz (5) vorgesehen ist.

11. Multidiffusor nach einem der vorangehenden Ansprüche, wobei sich der Multidiffusor vom Diffusoreingang (2) zum Diffusorausgang (3) als gekrümmter Multidiffusor entlang einer gekrümmten Längsachse (L) erstreckt.

12. Hubkolbenbrennkraftmaschine, insbesondere Zweitakt Grossdieselmotor mit einem Multidiffusor (1) nach einem der vorangehenden Ansprüche.

## Claims

1. A multiple diffuser for a reciprocating piston combustion engine, in particular a large two-stroke diesel engine, wherein the multiple diffuser includes a diffuser housing (4) diverging from a diffuser inlet (2) to a diffuser outlet (3) along a longitudinal axis (L) with a diffuser insert (5, 51, 52, 53) arranged in the interior of the diffuser housing (4) and with the diffuser inlet (2) being connectable to an outlet (6) of an exhaust gas turbocharger (7) and the diffuser outlet (3) being connectable to a charge air cooler (8) of the reciprocating piston combustion engine, so that in the operating state of the reciprocating piston combustion engine fresh air (9) can be introduced from the exhaust gas turbocharger (7) via the multiple diffuser into the charge air cooler (8), wherein the multiple diffuser is asymmetrically designed in relation to the longitudinal axis (L), **characterised in that** at least a first diffuser insert (51) is designed as a hollow body (51) diverging in the direction towards the diffuser outlet (3), in particular in the form of a straight or non straight cone (51).

2. A multiple diffuser in accordance with claim 1, wherein a second diffuser insert (52) is designed as a compact body (52) diverging in the direction towards the diffuser outlet (3), in particular in the form of a straight or non straight compact cone (52).

3. A multiple diffuser in accordance with one of the previous claims, wherein a third diffuser insert (53) is designed in the form of a sheet metal guide (53).

4. A multiple diffuser in accordance with any one of the previous claims, wherein a housing cross-section (400) of the diffuser housing (4) and/or an insert cross-section (500) of the diffuser insert (5) is formed as a cross-sectional area (400, 500) increasing in the direction of the diffuser outlet (3).

5. A multiple diffuser in accordance with any one of the previous claims, wherein the housing cross-section (400) and /or the insert cross-section (500) is made circular and/or ellipsoidal and/or in the shape of a regular or irregular polygon, in particular in the shape of a triangle or of a rectangle or of a pentagon.

6. A multiple diffuser in accordance with any one of the previous claims, wherein the diffuser housing (4) and/or a diffuser insert (5) extends at a constant aperture angle (α₁) and/or at a constantly changing aperture angle (α₂) and/or at a non-constantly changing aperture angle relative to the longitudinal axis (L).

7. A multiple diffuser in accordance with any one of the previous claims, wherein the constant aperture angle (α₁) and/or the constantly changing aperture angle (α₂) and/or the non-constantly changing aperture angle is a function of a polar angle (ϕ) measured perpendicular to the longitudinal axis (L).

8. A multiple diffuser in accordance with any one of the previous claims, wherein at least one diffuser insert (5) and/or the diffuser housing (4) is arranged asymmetrically relative to the longitudinal axis (L) of the diffuser housing (4).

9. A multiple diffuser in accordance with any one of the previous claims, wherein the diffuser housing (4) and/or a diffuser insert (5) includes a guide element (10), especially a spiral guide element (10), in particular an arrangement with a guide vane (10), wherein the guide element (10) is preferably arranged and designed in such a way that a peripheral flow of the fresh air (9) emerging from the exhaust gas turbocharger can be diverted, in particular can be diverted into an axial flow.

10. A multiple diffuser in accordance with any one of the previous claims, wherein exactly one diffuser insert (5) is provided.

11. A multiple diffuser in accordance with any one of the previous claims, wherein the multiple diffuser extends from the diffuser inlet (2) to the diffuser outlet (3) as a curved multiple diffuser along a curved longitudinal axis (L).

12. A reciprocating piston combustion engine, in particular a large two-stroke diesel engine with a multiple diffuser (1) in accordance with any one of the previous claims.

## Revendications

1. Multidiffuseur pour un moteur à combustion interne à piston alternatif, en particulier un grand moteur Diesel à deux temps, où le multidiffuseur comprend un boîtier de diffuseur (4) s'élargissant d'une entrée de diffuseur (2) à une sortie de diffuseur (3) le long d'un axe longitudinal (L) avec un insert de diffuseur (5, 51, 52, 53) disposé dans l'intérieur du boîtier de diffuseur (4), et l'entrée de diffuseur (2) peut être reliée à une sortie (6) d'un turbocompresseur de gaz d'échappement (7) et la sortie de diffuseur (3) à un refroidisseur d'air de charge (8) du moteur à combustion interne à piston alternatif de sorte qu'à l'état de fonctionnement du moteur à combustion interne à piston alternatif, à partir du turbocompresseur de gaz d'échappement (7), de l'air frais (9) peut être introduit par le multidiffuseur dans le refroidisseur d'air de charge (8), où le multidiffuseur est réalisé d'une manière asymétrique relativement à l'axe longitudinal (L), **caractérisé en ce qu'**au moins un premier insert de diffuseur (51) est réalisé comme un corps creux (51) s'élargissant en direction de la sortie de diffuseur (3), en particulier sous la forme d'un cône droit ou non droit (51).

2. Multidiffuseur selon la revendication 1, dans lequel un deuxième insert de diffuseur (52) est réalisé comme corps compact (52) s'élargissant dans la direction de la sortie de diffuseur (3), en particulier sous la forme d'un cône compact droit ou non droit (52).

3. Multidiffuseur selon l'une des revendications précédentes, dans lequel un troisième insert de diffuseur (53) est réalisé sous la forme d'une tôle de guidage (53).

4. Multidiffuseur selon l'une des revendications précédentes, dans lequel une section transversale de boîtier (400) du boîtier de diffuseur (4) et/ou une section transversale d'insert (500) de l'insert de diffuseur (5) est réalisée comme une face en section transversale (400, 500) s'agrandissant en direction de la sortie de diffuseur (3).

5. Multidiffuseur selon l'une des revendications précédentes, dans lequel la section transversale de boîtier (400) et/ou la section transversale de l'insert (500) est réalisée en forme de cercle et/ou en forme d'ellipse et/ou sous la forme d'un polygone régulier ou irrégulier, en particulier sous la forme d'un triangle ou d'un carré ou d'un pentagone.

6. Multidiffuseur selon l'une des revendications précédentes, dans lequel le boîtier de diffuseur (4) et/ou un insert de diffuseur (5) s'étend selon un angle d'ouverture constant (α₁) et/ou un angle d'ouverture (α₂) se modifiant en continu et/ou selon un angle d'ouverture à modification non continue par rapport à l'axe longitudinal (L).

7. Multidiffuseur selon l'une des revendications précédentes, dans lequel l'angle d'ouverture constant (α₁) et/ou l'angle d'ouverture (α₂) se modifiant en continu et/ou l'angle d'ouverture à modification non continue est une fonction d'un angle polaire (ϕ) mesurée perpendiculairement à l'axe longitudinal (L).

8. Multidiffuseur selon l'une des revendications précédentes, dans lequel au moins un insert de diffuseur (5) et/ou le boîtier de diffuseur (4) est disposé asymétrique par rapport à l'axe longitudinal (L) du boîtier de diffuseur (4).

9. Multidiffuseur selon l'une des revendications précédentes, dans lequel le boîtier de diffuseur (4) et/ou un insert de diffuseur (5) comprend un élément de guidage (10), en particulier un élément de guidage (10) en spirale, en particulier un agencement avec une aube directrice (10), où l'élément de guidage (10) est de préférence disposé et conçu de façon qu'un écoulement périphérique de l'air frais (9) sortant à l'état de fonctionnement du turbocompresseur de gaz d'échappement peut être dévié, en particulier en un écoulement axial.

10. Multidiffuseur selon l'une des revendications précédentes, dans lequel est prévu d'une manière précise un insert de diffuseur (5).

11. Multidiffuseur selon l'une des revendications précédentes, dans lequel le multidiffuseur s'étend de l'entrée de diffuseur (2) à la sortie de diffuseur (3) comme multidiffuseur courbé le long d'un axe longitudinal courbé (L).

12. Moteur à combustion interne à piston alternatif, en particulier grand moteur Diesel à deux temps avec un multidiffuseur (1) selon l'une des revendications précédentes.
